# EUROPÄISCHE PATENTSCHRIFT

(11) **EP 0 452 819 B1**
(45) Veröffentlichungstag und Bekanntmachung des Hinweises auf die Patenterteilung: **20.07.1994**
(21) Anmeldenummer: 91105812.1
(22) Anmeldetag: 12.04.1991
(51) Int. Cl.: B05B 12/00

(54) **Austragvorrichtung, insbesondere Sprüh- oder Aerosolgenerator**
Coating device, especially spraying- or aerosol generator
Dispositif d'application, particulièrement pulvérisateur ou générateur d'aérosol

(30) Priorität: 19.04.1990 DE 4012433
(43) Veröffentlichungstag der Anmeldung: 23.10.1991
(73) Patentinhaber: MOTAN SWINGTEC GmbH, D-88316 Isny (DE)
(72) Erfinder: Roth, Paul, W-7972 Isny (DE); Krug, Klaus, W-7970 Leutkirch (DE)
(74) Vertreter: Jackisch-Kohl, Anna-Katharina

(56) Entgegenhaltungen:
- DD-A- 255 483
- US-A- 3 674 205
- US-A- 4 592 305
- US-A- 4 714 179

## Beschreibung

Die Erfindung betrifft eine Austragvorrichtung, insbesondere einen Sprüh- oder Aerosolgenerator, nach dem Oberbegriff des Anspruches 1. Eine Austragvorrichtung mit den Merkmalen des Oberbegriffs ist z.B. aus US-A-3 674 205 bekannt.

Die Durchflußkontrolle von Flüssigkeiten wird in der Regel mit Geräten, die nach dem Schwebekörperprinzip, mit Turbinenradzählern, mit Prallplatten oder z.B. mit Blenden arbeiten, durchgeführt. Diese Meßverfahren haben den Nachteil, daß Flüssigkeiten, die mit Feststoffen gemischt oder angereichert sind, in den Meßeinrichtungen zu Verstopfungen und/oder Verschmutzungen führen können. Diese Meßeinrichtungen sind außerdem aufgrund ihres feinmechanischen Aufbaus nicht oder nur schwierig zu reinigen. Bei eingetrockneten Flüssigkeiten führen die Rückstände zu Verkrustungen, so daß Messungen nicht mehr durchführbar sind.

Der Erfindung liegt die Aufgabe zugrunde, die gattungsgemäße Austragvorrichtung so auszubilden, daß der Durchfluß der Wirkstoffflüssigkeit durch die Austragleitung einfach über einen langen Zeitraum überwacht werden kann, ohne daß Verstopfungen und/oder Verschmutzungen der Überwachungseinrichtung zu befürchten sind.

Diese Aufgabe wird bei der gattungsgemäßen Austragvorrichtung erfindungsgemäß mit den kennzeichnenden Merkmalen des Anspruches 1 gelöst.

Bei der erfindungsgemäßen Austragvorrichtung wird das Flüssigkeitsniveau im Wirkstofftank durch das Überwachungselement kontrolliert. Sobald beim Austrag der Wirkstofflüssigkeit ein vorgegebenes Niveau im Wirkstofftank unterschritten wird, wird dies vom Überwachungselement festgestellt. Es gibt dann ein Schaltsignal an die Spüleinrichtung ab, die dadurch automatisch in Gang gesetzt wird und sofort nach dem Austrag die Austragleitung spült. Dadurch wird in sehr einfacher Weise verhindert, daß sich die in der Wirkstofflüssigkeit befindlichen Wirkstoffe in der Austragleitung absetzen und zu Verschmutzungen oder gar zu Verkrustungen führen. Infolge der automatischen Spülung der Austragleitung ist gewährleistet, daß mit der erfindungsgemäßen Austragvorrichtung die Wirkstofflüssigkeit einwandfrei ausgesprüht werden kann.

Weitere Merkmale der Erfindung ergeben sich aus den weiteren Ansprüchen, der Beschreibung und den Zeichnungen.

Die Erfindung wird anhand einiger in den Zeichnungen dargestellter Ausführungsbeispiele näher erläutert. Es zeigen
- Fig. 1: in schematischer Darstellung eine erfindungsgemäße Austragvorrichtung,
- Fig. 2: in vergrößerter Darstellung einen Teil der erfindungsgemäßen Austragvorrichtung gem. Fig. 1,
- Fig. 3a bis 3c: verschiedene Schaltmöglichkeiten eines Ventils eines Behälters für Reinigungsflüssigkeit der erfindungsgemäßen Austragvorrichtung,
- Fig. 4a bis 4c: in schematischer Darstellung den Strömungsverlauf bei unterschiedlichen Stellungen eines Ventils am Auslaß des Behälters für die Reinigungsflüssigkeit,
- Fig. 5: in schematischer Darstellung eine zweite Ausführungsform einer erfindungsgemäßen Austragvorrichtung,
- Fig. 6a bis 6c: verschiedene Schaltstellungen eines Ventils am Auslaß des Behälters für die Reinigungsflüssigkeit der erfindungsgemäßen Austragvorrichtung gemäß Fig. 5.

Die Austragvorrichtung ist vorzugsweise ein Sprüh- oder Aerosolgenerator, mit dem Flüssigkeiten, die mit Feststoffen gemischt oder angereichert sind, aus einem Tank 1 ausgetragen werden. In ihn ragt ein vorzugsweise höhenverstellbares Saugrohr 2, das an eine Austragleitung 3 angeschlossen ist. Sie verbindet das Saugrohr 2 mit einer Sprüheinrichtung 4, mit der die Wirkstofflüssigkeit durch eine mit der Austragleitung 3 strömungsverbundene Düse 5 ausgetragen wird.

Durch die Sprüheinrichtung 4 wird Luft in Pfeilrichtung 6 mit hoher Geschwindigkeit geblasen. Infolge der hohen Luftgeschwindigkeit im Bereich der Sprühdüse 5 wird ein Unterdruck erzeugt, wodurch die Wirkstofflüssigkeit aus dem Wirkstofftank 1 gesaugt wird. Der Unterdruck in der Austragleitung 3 und im Wirkstofftank 1 kann selbstverständlich auch auf jede andere geeignete Weise erzeugt werden. Der Wirkstofftank 1 ist in bekannter Weise nicht dicht abgeschlossen, so daß sich kein Unterdruck im Wirkstofftank 1 bilden kann.

An die Austragleitung 3 ist ein elektrisches Schaltelement 7, vorzugsweise ein Membran-Unterdruckschalter, angeschlossen. Die Membran 8 des Schaltelementes 7 steht unter der Kraft einer Druckfeder 9, die die Membran 8 in Richtung auf ihre Mittelstellung belastet. Die Membran 8 trägt auf ihrer von der Druckfeder 9 abgewandten Seite einen Schaltstößel 10, mit dem beim Auslenken der Membran 8 ein Schalthebel 11 verschwenkt werden kann, um einen elektrischen Kontakt 12 zu schließen oder zu öffnen.

Wie Fig. 2 zeigt, ist der die Druckfeder 9 aufweisende Raum 13 des Schaltelementes 7 über eine Zwischenleitung 14 mit der Austragleitung 3 verbunden. Die Zwischenleitung 14 hat aber einen wesentlich kleineren Querschnitt als die Austragleitung 3, sodaß nicht die Gefahr besteht, daß beim Austragen ein Teil der Wirkstofflüssigkeit über die Zwischenleitung 14 in das Schaltelement 7 gelangt.

An die Austragleitung 3 ist in Strömungsrichtung hinter der Zwischenleitung 14 über eine Verbindungsleitung 15 ein Behälter 16 für eine Reinigungsflüssigkeit angeschlossen. In der Verbindungsleitung 15 liegt ein Absperrorgan 17, das im Ausführungsbeispiel nach den Fig. 1 und 2 ein Magnetventil ist. Während des Austragens der Wirkstofflüssigkeit ist das Absperrorgan 17 geschlossen, so daß die Reinigungsflüssigkeit aus dem Behälter 16 nicht in die Austragleitung 3 strömen kann.

Infolge des beim Austragen in der Austragleitung 3 sich bildenden Unterdruckes wird die Membran des Schaltelementes 7 gegen die Kraft der Druckfeder 9 in Richtung auf die Zwischenleitung 14 elastisch verformt. Der Schalthebel 11 wird dabei durch den Schaltstößel 10 mitgenommen, wodurch der Schalter 12 geöffnet ist. Solange der Unterdruck ansteht, wird die Wirkstofflüssigkeit aus dem Wirkstofftank 1 gesaugt und versprüht. Sobald der Flüssigkeitsspiegel 18 im Wirkstofftank 1 so weit abgesunken ist, daß die Ansaugöffnung des Saugrohres 2 freiliegt, fällt der Unterdruck im Wirkstofftank 1 und in der Austragleitung 3 ab. Die Druckfeder 9 des Schaltelementes 7 kann dann die Membran 8 wieder in Richtung auf ihre Mittelstellung verstellen. Über den Schaltstößel 10 wird der Schalthebel 11 hierbei so verstellt, daß der Schalter 12 geschlossen wird. Dadurch wird ein elektrischer Steuerstromkreis betätigt, z.B. geschlossen, wodurch das Absperrorgan 17 geöffnet wird. Die im Behälter 16 befindliche Reinigungsflüssigkeit, beispielsweise Wasser, wird durch den in der Austragleitung 3 noch vorhandenen, wenn auch verringerten Unterdruck über die Verbindungsleitung 15 in die Austragleitung 3 zur Sprühdüse 5 gesaugt. Dadurch wird die Austragleitung 3 im Bereich zwischen der Verbindungsleitung 15 und der Sprühdüse 5 gereinigt.

Bei der bevorzugten Ausführungsform (Fig. 2) sind die Anschlüsse für das Schaltelement 7 und das Absperrorgan 17 für den Behälter 16 an einem Schraubteil 19 vorgesehen, das in die Austragleitung 3 lösbar eingesetzt ist und bei Bedarf, beispielsweise zu Reparaturzwecken des Schaltelementes und/oder des Absperrorgans 17 und/oder des Behälters 16, leicht ausgetauscht werden kann. Das Schraubteil 19 weist an seinen beiden Enden Gewindeabschnitte 20 und 21 auf, in die entsprechende Gewindeenden der Austragleitung 3 geschraubt werden können.

Sobald der Flüssigkeitsspiegel 18 unter das freie Ende des Saugrohres 2 abfällt, wird in der beschriebenen Weise automatisch der Reinigungsvorgang eingeleitet. Die Beendigung des Reinigungsvorganges kann ebenfalls automatisch erfolgen, beispielsweise mittels eines Zeitgliedes, welches die Dauer des Reinigungsvorganges bestimmt. Dieses Zeitglied kann einstellbar ausgebildet sein, so daß die Zeitdauer des Reinigungsvorganges je nach verwendetem Wirkstoff eingestellt werden kann. Ebenso ist es aber auch möglich, den Reinigungsvorgang beispielsweise von Hand abzuschalten, indem das Absperrorgan 17 in seine Schließstellung verstellt wird.

Um einen erneuten Austragvorgang einzuleiten, muß die Saugeinrichtung, mit der die Luft in die Sprüheinrichtung 4 zur Erzeugung des Unterdrucks gesaugt wird, von Hand eingeschaltet werden.

In den Fig. 4a bis 4c sind schematisch einzelne Reinigungsabläufe dargestellt. Im einfachsten Fall befindet sich der Reinigungsbehälter 16, wie in Fig. 1 dargestellt, im Bereich oberhalb der Austragleitung 3 und ist als druckloser Behälter ausgebildet. In diesem Falle erfolgt die Spülung der Austragleitung 3 durch die Ausnutzung der geodätischen Höhe des Reinigungsbehälters 16 in bezug auf die Austragleitung 3 nach Öffnen des Absperrorgans 17. Sobald in der beschriebenen Weise der Schalter 12 geschlossen und das Absperrorgan 17 geöffnet wird, strömt die Reinigungsflüssigkeit aus dem Behälter 16 unter Schwerkraft durch die Verbindungsleitung 15 in die Austragleitung 3 bis zur Sprühdüse 5. Hierbei wird der Bereich der Austragleitung 3 zwischen der Verbindungsleitung 15 und der Sprühdüse 5 gespült und gereinigt.

Damit auch der in Strömungsrichtung vor der Verbindungsleitung 15 befindliche Teil der Austragleitung 3 gereinigt werden kann, ist das Absperrorgan 17, insbesondere der Querschnitt der Verbindungsleitung 15, so gewählt, daß mehr Reinigungsflüssigkeit aus dem Behälter 16 zufließen kann, als an der Sprühdüse 5 abgesaugt wird. Aufgrund des Leitungswiderstandes strömt die Reinigungsflüssigkeit somit entgegen der Fließrichtung in der Austragleitung 3 zurück bis in das Saugrohr 2 und in den Wirkstofftank 1, so daß in diesem Fall die gesamte Austragleitung 3 einschließlich des Saugrohres 2 hervorragend gespült und gereinigt wird. Dadurch wird zuverlässig verhindert, daß sich Wirkstoffe in der Austragleitung 3, im Saugrohr 2 und in der Sprühdüse bzw. im Sprühkopf 5 absetzen und den Austrag des Wirkstoffes verhindern oder zumindest beeinträchtigen.

In Fig. 4a ist schematisch der Fall dargestellt, daß das Absperrorgan 17 geschlossen ist und somit der Wirkstoff in der Austragleitung 3 in Saugrichtung 22 strömt.

Fig. 4b zeigt die Verhältnisse, wenn das Absperrorgan 17 geöffnet ist und die Reinigungsflüssigkeit aus dem Behälter 16 durch die Verbindungsleitung 15 in die Austragleitung 3 strömt. Infolge der beschriebenen Dimensionierung des Absperrorgans bzw. der Verbindungsleitung 15 und des Leitungswiderstandes strömt die Reinigungsflüssigkeit sowohl in als auch entgegen Saugrichtung. Hierbei erfolgt eine kontinuierliche Spülung und Reinigung der Austragleitung 3.

Die Reinigungsflüssigkeit kann auch intermittierend zugeführt werden, um eine bessere Reinigungswirkung zu erhalten. Um diese intermittierende und damit diskontinuierliche Spülung der Austragleitung 3 zu erreichen, wird das Absperrorgan 17 impulsartig geöffnet und geschlossen. Dies hat zur Folge, das intermittierend Luft (geschlossenes Absperrorgan 17) und Reinigungsflüssigkeit (geöffnetes Absperrorgan 17) angesaugt wird, wodurch eine bessere Reinigungswirkung bei einem gleichzeitigen Einsparen von Reinigungsflüssigkeit erreicht wird. Ist das Absperrorgan während dieser Impulsreinigung geschlossen, dann wird Luft aus dem Wirkstofftank angesaugt, in dem der Flüssigkeitsspiegel 18 so weit abgesunken ist, daß das freie Ende des Saugrohres 2 frei ist. Sobald das Absperrorgan 17 wieder geöffnet wird, wird Reinigungsflüssigkeit aus dem Behälter 16 angesaugt. Diese diskontinuierliche Spülung ist in Fig. 4c schematisch dargestellt. Auch hier kann durch die beschriebene Abstimmung des Querschnitts der Verbindungsleitung 15 und der Austragleitung 3 erreicht werden, daß die Reinigungsflüssigkeit auch entgegen Saugrichtung 22 zurück bis zum Wirkstofftank 1 fließt. Selbstverständlich kann die Anordnung aber auch so getroffen sein, daß lediglich der Bereich zwischen der Verbindungsleitung 15 und dem Sprühkopf 5 mit der Reinigungsflüssigkeit gespült wird.

Um ein sicheres Schalten bei unterschiedlichen Füllständen im Wirkstofftank 1 zu gewährleisten, ist das als Druckschalter ausgebildete Schaltelement 7 im Bereich oberhalb des Wirkstofftanks 1 und im Bereich oberhalb der Austragleitung 3 angeordnet. Dadurch wird auch erreicht, daß das Schaltelement 7 bzw. seine Membran 8 nicht mit dem evtl. korrosiv wirkenden auszutragenden Medium in Berührung kommt. Nach Unterschreiten des voreingestellten Füllstandes (Verschieben des Saugrohres 2) fällt in der beschriebenen Weise der Vakuum- bzw. Druckschalter 7 ab und leitet den Spülvorgang in der beschriebenen Weise ein. Gleichzeitig wird bei Unterschreiten des Füllstandes durch das Umschalten dieses Schaltelementes 7 das elektrische Ablaufprogramm weitergeschaltet.

Bei der Ausführungsform gemäß Fig. 3a ist der Behälter 16a als druckbeaufschlagter Behälter ausgebildet. Hierzu ist er mit einem Druckanschluß 23 versehen, sodaß die Reinigungsflüssigkeit mittels Druckbeaufschlagung über die Verbindungsleitung 15 in die Austragleitung 3 gefördert werden kann. Dadurch muß der Reinigungsbehälter 16a nicht im Bereich oberhalb des Wirkstofftanks 1 bzw. der Austragleitung 3 angeordnet sein. Infolge der Druckbeaufschlagung der Reinigungsflüssigkeit im Behälter 16a wird eine zuverlässige Reinigung bzw. Spülung der Austragleitung 3 erreicht. Die Reinigung mit einem solchen Druckbehälter 16a erfolgt auf gleiche Weise, wie dies anhand des vorigen Ausführungsbeispiels im einzelnen erläutert worden ist.

Bei den beiden zuvor beschriebenen Ausführungsbeispielen ist das Absperrorgan 17 jeweils ein Zweiwegeventil. Als Absperrorgan kann auch ein Dreiwegeventil 17b verwendet werden (Fig. 3b und 3c). Ein solches Dreiwegeventil 17b ist ebenso wie das Zweiwegeventil 17 so angeordnet, daß es nicht mit dem evtl. korrosiv wirkenden, auszutragenden Wirkstoff in Berührung kommt. Während des Austragvorganges ist das Dreiwegeventil 17b geschlossen, so daß der im Wirkstofftank 1 in gelöster Form sich befindende Wirkstoff durch die Austragleitung mittels Unterdruck ausgetragen wird. Sobald der Flüssigkeitsspiegel 18 im Wirkstofftank 1 wieder bis in den Bereich unterhalb des Saugrohres 2 abgefallen ist, wird in der beschriebenen Weise der Schalter 12 durch das Schaltelement 7 betätigt und damit das Dreiwegeventil 17b in die Offenstellung verstellt (Fig. 3b). Nunmehr kann die Reinigungsflüssigkeit aus dem Behälter 16b über die Verbindungsleitung 15 in die Austragleitung 3 in der beschriebenen Weise strömen. Der Behälter 16b kann wiederum drucklos arbeiten oder mit einem Druckanschluß versehen sein, so daß die Reinigungsflüssigkeit unter Druckbeaufschlagung durch die Verbindungsleitung 15 in die Austragleitung 3 gedrückt wird. Außerdem kann wiederum in der beschriebenen Weise die Dimensionierung der Verbindungsleitung 15 und der Austragleitung 3 mit dem Sprühkopf 5 so gewählt sein, daß die Reinigungsflüssigkeit auch entgegen Saugrichtung 22 in das Saugrohr 2 und in den Wirkstofftank 1 strömt.

Mit dem Dreiwegeventil 17b ist es besonders einfach möglich, eine Impulsreinigung durchzuführen. Hierbei wird das Dreiwegeventil 17b in kurzen Zeitabständen jeweils so umgeschaltet, daß abwechselnd Reinigungsflüssigkeit und Luft über die Verbindungsleitung 15 in die Austragleitung 3 gelangt. In Fig. 3c ist das Dreiwegeventil 17b so geschaltet, daß der behälterseitige Anschluß 25 des Dreiwegeventils 17b geschlossen ist und die Luft über einen atmosphärenseitigen Anschluß 24 angesaugt wird. Durch schnelles Hin- und Herschalten des Dreiwegeventils 17b in die beiden Stellungen gemäß den Fig. 3b und 3c wird auf diese Weise impulsartig und abwechselnd Reinigungsflüssigkeit und Wasser in die Austragleitung 3 gefördert, die auf diese Weise besonders intensiv gespült und gereinigt wird.

Der atmosphärenseitige Anschluß 24 des Dreiwegeventils 17b kann auch zum Anschluß eines zweiten Reinigungsbehälters verwendet werden. In ihm kann weitere Reinigungsflüssigkeit oder auch eine andere Flüssigkeit gelagert sein. Auf diese Weise kann durch Umschalten des Dreiwegeventils 17b diese zusätzliche oder weitere Reinigungsflüssigkeit in die Austragleitung 3 gefördert werden.

Bei der Ausführungsform gemäß Fig. 5 befindet sich das Schaltelement 7 in Saugrichtung 22 des Wirkstoffes hinter dem Absperrorgan 17c, das in dem dargestellten Ausführungsbeispiel wiederum ein Dreiwegeventil ist. Anstelle dieses Dreiwegeventils kann selbstverständlich auch ein Zweiwegeventil gemäß den Fig. 1 und 2 eingesetzt werden. Das Dreiwegeventil 17c hat zwei Anschlüsse 27 und 29 für die Austragleitung 3 sowie einen Anschluß 28 für die Verbindungsleitung 15, die zum Behälter 16c mit der Reinigungsflüssigkeit führt. Die beiden Anschlüsse 27 und 29 befinden sich im Gegensatz zur vorigen Ausführungsform in der Austragleitung 3. Im übrigen ist diese Ausführungsform gleich ausgebildet wie die zuvor beschriebenen Ausführungsbeispiele. Das Ausführungsbeispiel nach Fig. 5 wird insbesondere bei rückstandsfreien bzw. feststofffreien Stoffen eingesetzt.

Anhand der Fig. 6a bis 6c soll die Wirkungsweise des Dreiwegeventils 17c näher erläutert werden. In der Stellung gemäß Fig. 6a sind die Anschlüsse 28 und 29 des Dreiwegeventils offen, so daß die Reinigungsflüssigkeit aus dem drucklosen oder druckbeaufschlagten Behälter 16c über die Verbindungsleitung 15 in die Austragleitung 3 bis zum Sprühkopf 5 gesaugt wird. Der entgegen Strömungsrichtung 22 gerichtete Anschluß 27 des Dreiwegeventils 17c ist gesperrt. Bei dieser Stellung des Dreiwegeventils 17c wird die Austragleitung 3 im Bereich zwischen dem Dreiwegeventil und dem Wirkstofftank 1 nicht gespült und gereinigt.

In der Stellung gemäß Fig. 6b sind die beiden Anschlüsse 27 und 29 des Dreiwegeventils 17c offen, während der behälterseitige Anschluß 28 gesperrt ist. Diese Stellung nimmt das Dreiwegeventil 17c während des Austrags des Wirkstoffes ein. Die im Wirkstofftank 1 befindliche Flüssigkeit wird in Saugrichtung 22 in der beschriebenen Weise durch Unterdruck zur Sprühdüse 5 gefördert.

Bei der Stellung gemäß Fig. 6c sind die beiden Anschlüsse 27 und 28 offen, während der Anschluß 29 des Dreiwegeventils 17c gesperrt ist. In diesem Falle wird die Reinigungsflüssigkeit durch das Saugrohr 2 in den Wirkstofftank 1 gefördert. Die Spülung bzw. Reinigung kann in diesem Falle wie auch bei der Stellung gemäß Fig. 6a drucklos oder mit Druck erfolgen. Bei der Spülung mit einem druckbeaufschlagten Behälter 16c (Fig. 5) ist die Einbaulage des Behälters nicht von der geodätischen Höhe abhängig, wie dies auch anhand des Ausführungsbeispieles nach Fig. 3a erläutert worden ist.

Die Ausführungsform nach Fig. 5 arbeitet gleich wie das Ausführungsbeispiel nach Fig. 1. In der Sprüheinrichtung 4 wird Luft angesaugt, die mit hoher Geschwindigkeit durch die Sprüheinrichtung strömt und dadurch den Wirkstoff aus der Sprühdüse 5 saugt. Infolge der hohen Luftgeschwindigkeit wird in der Austragleitung 3 und damit im Saugrohr 2 sowie im Wirkstofftank 1 ein Unterdruck erzeugt, durch welchen der Wirkstoff versprüht wird. Infolge des Unterdruckes wird die Membran 8 des Schaltelementes 7 gegen die Kraft der Druckfeder 3 elastisch gebogen, wodurch der Schalter 12 in der beschriebenen Weise geöffnet ist. Sobald der Flüssigkeitsspiegel im Wirkstofftank 1 unter das freie Ende das Saugrohres 2 fällt, nimmt der Unterdruck ab, was dazu führt, daß die Druckfeder 9 die Membran 8 in ihre Ausgangslage zurückstellt. Dadurch wird über den Schaltstößel 10 und den Schalthebel 11 der Schalter 12 geschlossen, wodurch gleichzeitig das Absperrorgan 17c so geöffnet wird, daß die Reinigungsflüssigkeit in die Austragleitung 3 gelangen kann. Zweckmäßig wird das Dreiwegeventil 17c zunächst entsprechend Fig. 6a geöffnet, so daß die Austragleitung 3 vom Dreiwegeventil 17c bis zum Sprühkopf 5 gespült und gereinigt wird. Mittels eines Zeitgliedes oder auch manuell wird dann das Dreiwegeventil 17c in die Stellung gemäß Fig. 6c umgeschaltet, so daß nunmehr auch die Austragleitung 3 im Bereich zwischen dem Dreiwegeventil und dem Wirkstofftank 1 gereinigt wird. Die Reinigungsflüssigkeit wird in beiden Fällen durch den in der Austragleitung 3 vorhandenen Unterdruck aus dem Behälter 16c angesaugt. Steht der Behälter 16c unter Druck, dann wird durch die Druckbeaufschlagung die Saugwirkung der Austragvorrichtung unterstützt, so daß die Reinigungsflüssigkeit zuverlässig die Austragleitung 3 durchspült.

Die beschriebenen Dreiwegeventile 17b, 17c sind handelsübliche 3/2-Wegeventile, können aber auch entsprechende Kugelhähne sein, mit denen die verschiedenen Ventilstellungen erreicht werden können.

Da nach Erreichen bzw. Unterschreiten eines vorgegebenen Flüssigkeitsspiegels im Wirkstofftank 1 automatisch der Reinigungsvorgang in der beschriebenen Weise eingeleitet wird, tritt keine Verstopfung oder Verschmutzung der Austragleitung 3 und/oder der Sprühdüse 5 ein.

Die beschriebene Anordnung des Schaltelementes 7 in Strömungsrichtung 22 hinter dem Absperrorgan 17c kann auch bei den zuvor beschriebenen Ausführungsbeispielen vorgesehen sein. Ebenso ist es auch möglich, beim Ausführungsbeispiel nach Fig. 5 das Schaltelement 7 in Saugrichtung 22 vor dem Absperrorgan 17c anzuordnen. Schließlich kann das Absperrorgan bei der Ausführungsform nach Fig. 5 gleich ausgebildet sein wie bei den zuvor beschriebenen Ausführungsbeispielen, während umgekehrt das Absperrorgan gemäß Fig. 5 auch bei den vorigen Ausführungsbeispielen verwendet werden kann.

Die Verbindungsleitung 15 zum Reinigungsbehälter kann auch direkt an das Wassernetz angeschlossen werden, so daß Wasser als Reinigungsflüssigkeit unmittelbar dem Wassernetz entnommen werden kann. Es ist hierbei auch möglich, den Behälter an das Wassernetz anzuschließen, so daß über den Behälter Wasser als Reinigungsmittel direkt dem Wassernetz entnommen werden kann.

## Patentansprüche

1. Austragvorrichtung, insbesondere Sprüh- oder Aerosolgenerator, mit mindestens einem Wirkstofftank (1), der über eine Austragleitung (3) mit wenigstens einer Sprüheinrichtung (4) versehen ist, aus der die Wirkstofflüssigkeit mittels Unterdruck ausgetragen wird,
dadurch gekennzeichnet, daß das Flüssigkeitsniveau (18) im Wirkstofftank (1) durch wenigstens ein Überwachungselement (7) kontrolliert wird, das bei Absinken des Flüssigkeitsniveaus (18) unter ein vorgegebenes Niveau ein Schaltsignal an eine Spüleinrichtung (15; 16, 16a bis 16c; 17, 17b, 17c) zur automatischen Spülung wenigstens eines Teiles der Austragleitung (3) abgibt.

2. Vorrichtung nach Anspruch 1,
dadurch gekennzeichnet, daß das Überwachungselement (7) ein Druckschalter ist, der an die Austragleitung (3) angeschlossen ist, und daß vorzugsweise das Überwachungselement (7) im Bereich oberhalb des Wirkstofftanks (1) und der Austragleitung (3) angeordnet ist.

3. Vorrichtung nach Anspruch 1 oder 2,
dadurch gekennzeichnet, daß die Höhe der im Wirkstofftank (1) befindlichen Ansaugöffnung der Austragleitung (3) höhenverstellbar ist, und daß vorzugsweise die Ansaugöffnung an einem höhenverstellbaren Saugrohr (2) vorgesehen ist.

4. Vorrichtung nach einem der Ansprüche 1 bis 3,
dadurch gekennzeichnet, daß das Schaltsignal des Überwachungselementes (7) einem Absperrorgan (17, 17b, 17c), vorzugsweise einem Zwei- oder Dreiwegeventil, der Spüleinrichtung (15; 16, 16a bis 16c; 17, 17b, 17c) zuführbar ist, und daß vorzugsweise das Überwachungselement (7) und/oder das Absperrorgan (17, 17b, 17c) an ein auswechselbares Zwischenstück (19) der Austragleitung (3) und die Spüleinrichtung (15; 16, 16a bis 16c; 17, 17b, 17c) an das Wassernetz anschließbar sind.

5. Vorrichtung nach einem der Ansprüche 1 bis 4,
dadurch gekennzeichnet, daß das Schaltsignal des Überwachungselementes (7) ein elektrisches Ablaufprogramm der Vorrichtung weiterschaltet.

6. Vorrichtung nach Anspruch 4 oder 5,
dadurch gekennzeichnet, daß das Absperrorgan (17, 17b, 17c) in einer Verbindungsleitung (15) liegt, die einen Reinigungsbehälter (16, 16a bis 16c) mit der Austragleitung (3) verbindet, und daß vorzugsweise der Reinigungsbehälter (16, 16a bis 16c) im Bereich oberhalb der Austragleitung (3) angeordnet ist und einen Druckanschluß (23) hat.

7. Vorrichtung nach Anspruch 6,
dadurch gekennzeichnet, daß der Durchflußquerschnitt der Verbindungsleitung (15) so gewählt ist, daß mehr Reinigungsflüssigkeit in die Austragleitung (3) fließt, als aus ihr abfließt.

8. Vorrichtung nach einem der Ansprüche 4 bis 7,
dadurch gekennzeichnet, daß das Absperrorgan (17, 17b) in Saugrichtung (22) der Wirkstofflüssigkeit hinter dem Überwachungselement (7) angeordnet ist.

9. Vorrichtung nach einem der Ansprüche 4 bis 7,
dadurch gekennzeichnet, daß das Absperrorgan (17c) in Saugrichtung (22) der Wirkstofflüssigkeit vor dem Überwachungselement (7) angeordnet ist, und daß vorzugsweise bei einem Dreiwegeventil oder Dreiwegehahn als Absperrorgan (17c) sein saugseitiger Wirkstoffanschluß (27) während des Reinigungsvorganges gesperrt ist.

10. Vorrichtung nach einem der Ansprüche 4 bis 9,
dadurch gekennzeichnet, daß das Absperrorgan (17, 17b, 17c) intermittierend so schaltbar ist, daß abwechselnd Reinigungsflüssigkeit und Luft in die Austragleitung (3) gelangen, und daß vorzugsweise zwei der Anschlüsse (28, 29) des Absperrorgans (17c) mit dem Reinigungsbehälter (16c) und der Atmosphäre verbunden sind.

## Claims

1. A discharge device, in particular a spray generator or aerosol generator, having at least one active-substance tank (1) which is - via a discharge line (3) - provided with at least one spray device (4) from which the active-substance fluid is discharged by means of low pressure, characterised in that the fluid level (18) in the active-substance tank (1) is checked by means of at least one monitoring element (7) which - when the fluid level (18) falls below a predetermined level - emits a switching signal to a rinsing device (15; 16, 16a to 16c; 17, 17b, 17c) for automatic rinsing of at least part of the discharge line (3).

2. A device in accordance with Claim 1, characterised in that the monitoring element (7) is a pressure switch which is connected to the discharge line (3), and in that the monitoring element (7) is preferably arranged in the region above the active-substance tank (1) and the discharge line (3).

3. A device in accordance with Claim 1 or 2, characterised in that the height of the suction opening - located in the active-substance tank (1) - to the discharge line (3) is vertically adjustable, and in that the suction opening is preferably provided in a vertically adjustable suction pipe (2).

4. A device in accordance with any one of Claims 1 to 3, characterised in that the switching signal of the monitoring element (7) can be supplied to a shut off member (17, 17b, 17c), preferably to a two-way valve or three-way valve, of the rinsing device (15; 16, 16a to 16c; 17, 17b, 17c), and in that the monitoring element (7) and/or the shut off member (17, 17b, 17c) is preferably connectable to a removable intermediate piece (19) of the discharge line (3) and the rinsing device (15; 16, 16a to 16c; 17, 17b, 17c) is preferably connectable to the water mains.

5. A device in accordance with any one of Claims 1 to 4, characterised in that the switching signal of the monitoring element (7) steps on an electrical operating cycle of the device.

6. A device in accordance with Claim 4 or 5, characterised in that the shut off member (17, 17b, 17c) lies in a connecting line (15) which connects a cleaning receptacle (16, 16a to 16c) to the discharge line, and in that preferably the cleaning receptacle (16, 16a to 16c) is arranged in the region above the discharge line (3) and has a pressure connection (23).

7. A device in accordance with Claim 6, characterised in that the flow cross-section of the connecting line (15) is selected in such a manner that more cleaning fluid flows into the discharge line (3) than flows out of the discharge line (3).

8. A device in accordance with any one of Claims 4 to 7, characterised in that the shut off member (17, 17b) is - in the suction direction (22) of the active-substance fluid - arranged after the monitoring element (7).

9. A device in accordance with any one of Claims 4 to 7, characterised in that the shut off member (17c) is - in the suction direction (22) of the active-substance fluid - arranged before the monitoring element (7), and in that with a three-way valve or three-way cock as shut off member (17c) its active-substance connection (27) on the suction side is preferably blocked during the cleaning process.

10. A device in accordance with any one of Claims 4 to 9, characterised in that the shut off member (17, 17b, 17c) is intermittently switchable in such a manner that cleaning fluid and air reach the discharge line (3) alternately, and in that two of the connections (28, 29) of the shut off member (17c) are preferably connected to the cleaning receptacle (16c) and to the atmosphere.

## Revendications

1. Dispositif d'application, en particulier pulvérisateur ou générateur d'aérosol, comprenant au moins un réservoir de produit actif (1), qui est doté d'au moins un dispositif de pulvérisation (4) via une conduite de sortie (3), le liquide actif étant appliqué par dépression à partir dudit dispositif de pulvérisation,
caractérisé en ce que le niveau de liquide (18) dans le réservoir (1) est contrôlé par au moins un élément de surveillance (7), lequel délivre un signal de commutation lorsque le niveau de liquide (18) tombe au-dessous d'un niveau prédéterminé, à un dispositif de rinçage (15 ; 16, 16a à 16c ; 17, 17b, 17c) pour le rinçage automatique d'au moins une partie de la conduite de sortie (3).

2. Dispositif selon la revendication 1, caractérisé en ce que l'élément de surveillance (7) est un commutateur à pression qui est raccordé à la conduite de sortie (3), et en ce que l'élément de surveillance (7) est agencé de préférence au-dessus du réservoir (1) et de la conduite de sortie (3).

3. Dispositif selon l'aune ou l'autre des revendications 1 et 2, caractérisé en ce que la hauteur de l'ouverture d'aspiration de la conduite de sortie (3) qui se trouve dans le réservoir (1) est réglable en hauteur, et en ce que l'ouverture d'aspiration est de préférence prévue sur un tube d'aspiration (2) réglable en hauteur.

4. Dispositif selon l'une quelconque des revendications 1 à 3, caractérisé en ce que le signal de commutation de l'élément de surveillance (7) est fourni à un organe de blocage (17, 17b, 17c), de préférence une valve à deux ou trois voies, du dispositif de rinçage (15; 16, 16a à 16c; 17, 17b, 17c), et en ce que l'élément de surveillance (7) et/ou l'organe de blocage (17, 17b, 17c) peuvent être de préférence raccordés à un élément intermédiaire (19) remplaçable de la conduite de sortie (3), et le dispositif de rinçage (15 ; 16a à 16c ; 17, 17b, 17c) peut être raccordé au réseau d'eau.

5. Dispositif selon l'une quelconque des revendications 1 à 4, caractérisé en ce que le signal de commutation de l'élément de surveillance (7) met en route un programme de fonctionnement électrique du dispositif.

6. Dispositif selon l'une ou l'autre des revendications 4 et 5, caractérisé en ce que l'organe de blocage (17, 17b, 17c) est situé dans une conduite de liaison (15) qui relie un réservoir de nettoyage (16, 16a à 16c) à la conduite de sortie (3), et en ce que le réservoir de nettoyage (16, 16a à 16c) est agencé de préférence dans la région au-dessus de la conduite de sortie (3) et possède un raccord de pression (23).

7. Dispositif selon la revendication 6, caractérisé en ce que la section d'écoulement de la conduite de liaison (15) est choisie de telle manière qu'il s'écoule plus de liquide de nettoyage vers la conduite de sortie (3) qu'il ne s'en écoule hors de celle-ci.

8. Dispositif selon l'une quelconque des revendications 4 à 7, caractérisé en ce que l'organe de blocage (17, 17b) est agencé derrière l'élément de surveillance (7) dans la direction d'aspiration (22) du liquide actif.

9. Dispositif selon l'une quelconque des revendications 4 à 7, caractérisé en ce que l'organe de blocage (17c) est agencé devant l'élément de surveillance dans la direction d'aspiration (22) du liquide actif, et en ce que pendant l'opération de nettoyage, le raccordement (27) côté aspiration de l'organe de blocage (17c), réalisé de préférence en tant que valve à trois voies ou en tant que robinet à trois voies, est fermé.

10. Dispositif selon l'une quelconque des revendications 4 à 9, caractérisé en ce que l'organe de blocage (17, 17b, 17c) peut être commuté de façon intermittente de telle manière que du liquide de nettoyage et de l'air parviennent en alternance dans la conduite de sortie (3), et en ce que deux des raccordements (28, 29) de l'organe de blocage (17c) sont de préférence reliés au réservoir de nettoyage (16c) et à l'atmosphère.
